# EUROPÄISCHE PATENTSCHRIFT

(11) **EP 0 819 395 B1**
(45) Veröffentlichungstag und Bekanntmachung des Hinweises auf die Patenterteilung: **23.10.2002**
(21) Anmeldenummer: 97202222.2
(22) Anmeldetag: 16.07.1997
(51) Int. Cl.: A47B 96/06, A47B 57/56, A47B 57/58

(54) **Regal**
Shelf
Etagère

(30) Priorität: 19.07.1996 IT BZ960034; 14.01.1997 IT BZ970001
(43) Veröffentlichungstag der Anmeldung: 21.01.1998
(73) Patentinhaber: Skudelny, Kai, 39018 Terlano (BZ) (IT)
(72) Erfinder: Skudelny, Kai, 39018 Terlano (BZ) (IT)
(74) Vertreter: Faraggiana, Vittorio, Dr. Ing.

(56) Entgegenhaltungen:
- EP-A- 0 700 650
- DE-U- 9 410 212
- FR-A- 2 410 984
- FR-A- 2 672 480
- GB-A- 2 237 729
- US-A- 4 508 301
- US-A- 4 799 643
- US-A- 4 895 331

## Beschreibung

Die vorliegende Erfindung bezieht sich auf ein Regal gemäß dem Oberbegriff des Anspruchs 1.

Regalhalter bekannter Art bestehen aus einer horizontalen Auflagefläche und aus einer zur ersteren senkrechten Stützfläche, die an einer senkrechten Konstruktion, üblicherweise an einer Wand befestigt wird.

An der Auflagefläche wird eine Auflage z.B. in der Form eines Brettes angeordnet, das je nach Gewicht und Längsausdehnung der abzustützenden Lasten durch mindestens einen weiteren Regalhalter abgestützt werden muß. Die Auflagefläche muß überdies eine Tiefe bzw. eine Auflagelänge aufweisen, die mindestens gleich dem Abstand des Schwerpunktes der Auflage vom innersten Auflagepunkt der Auflage selbst im Fall sein muß, wo die Auflage nur ganz einfach aufgelegt ist: andernfalls muß die Auflage am Regalhalter befestigt werden oder für sie ist es nicht möglich einen auskragenden Halter zu verwenden.

Die Druckschriften US-A- 4 799 643 (D1), US A-4 508 301 (D2) und EP-A- 0 770 650 (D3) zeigen alle einen Regalhalter, bestehend aus einer Auflage zur Abstützung eines Brettes im Bereich seines Randes und aus Befestigungsmitteln zur festen Verbindung der Auflage mit einer senkrechten Konstruktion, wobei der Regalhalter ein. Haltemittel aufweist, das sich im wesentlichen parallel zur Auflage und mit Abstand von derselben derart erstreckt, dass zwischen der Auflage und dem Haltemittel der Brettrand aufgenommen werden kann, wobei die Auflage und das Haltemittel mittels eines Steges miteinander verbunden sind.

Im Dokument D1 ist eine starre Auflage aus vollem Werkstoff vorgesehen, die für die Aufnahme des Befestigungsmittels vorgesehen ist und mit einem Absatz, ebenfalls aus vollem Material, als Haltemittel zusammenwirkt. Das volle Material ist für ein Spritzgießen wegen der großen Wandstärken nicht gut geeignet und wegen der Starrheit des Regalhalters ist wegen mangelnder Elastizität des vollen Materials ein Zusammenwirken zwischen Auflage und Haltemittel bei eingespannten Brett nicht oder in einem nicht zufriedenstellenden Ausmaß gegeben.

D2 beschreibt einen Regalhalter, dessen Auflage zwar hohl ist, jedoch ein geschlossenes Profil auf weist, das noch dazu an seitlichen Enden des Regalhalters durch Deckel verschlossen wird. Diese Konstruktion ist ebenfalls starr in der Ausführung und die Befestigungsmittel sind am Haltemittel vorgesehen, wobei somit dieses letzteres eher als Aufhängeelement als Halter gegen ein Abkippen des Brettes dient.

Im D3 ist ein Regalhalter gezeigt, der aus mehreren Teilen besteht, um für verschiedene Wandstärken von abzustützenden Brettern einstellbar zu sein. Schon durch die Einstellbarkeit ist das obere Haltemittel kompliziert und aufwendig in der Ausführung und die Einspannung des Brettes wird durch eine eigene Klemmschraube erzielt.

Eine der Aufgaben der vorliegenden Erfindung besteht daher darin, ein Regal vorzuschlagen, das die Verwendung eines Regalbrettes auch im Falle erlauben soll, wo für die Regalhalter bekannter Art eine Kippgefahr bestand.

Eine weitere Aufgabe liegt darin, eine Regalhalterkonstruktion derart vorzuschlagen, daß sie einstückig, einfach in der Anordnung und mittels einer Kunststoffgießform herstellbar ist.

Diese Aufgaben werden durch ein Regal mit den kennzeichnenden Merkmalen des Anspruches 1 gelöst.

Indem eine "zangenartige" Konstruktion vorgeschlagen wird, ist es möglich den Randbereich einer Auflage im wesentlichen formschlüssig derart aufzunehmen, daß die Auflage selbst stabil gehalten wird, ohne daß irgendeine Notwendigkeit bestünde, die Auflage am Regalhalter zu befestigen, um sowohl eine Verstellung der Auflage als auch ein Kippen zu verhindern, sobald der Schwerpunkt der Gesamtheit der Auflage/Last sich außerhalb des Auflagebereiches befindet.

Dadurch, dass der Steg zur Herstellung der Aufnahme oder der Aufnahmen für die Befestigungsschrauben verwendet wird, sind die Schrauben für die Montage und Demontage leicht zugänglich.

So kann die Kupplungsaufnahme gleichzeitig mit der Konstruktion der Auflageebene und der Halteebene in einem einzigen Spritzgußvorgang ausgeführt werden.

Die Spannung der Befestigungsschraube bzw. - schrauben wird, gegeben durch den erfindungsgemäßen Aufbau des Regalhalters und die erfindungsgemäße Anordnung der Schraube bzw. schrauben am Verbindungssteg, auf die Auflage und das Haltemittel übertragen, so dass die beiden dazu neigen sich einander zu nähern und den Brettrand zwischen sich fest zu spannen.

## Patentansprüche

1. Regal, bestehend aus einer Auflage (2)zur Abstützung eines Brettes im Bereich seines Randes und aus Befestigungsmitteln zur festen Verbindung der Auflage (2) mit einer senkrechten Konstruktion, und mit ein em Haltemittel (4), das sich im wesentlichen parallel zur Auflage (2) und mit Abstand von derselben derart erstreckt, dass eine Kuppelaufnahme zum Brett derart gebildet wird, dass zwischen der Auflage (2) und dem Haltemittel (4) der Brettrand aufgenommen werden kann, wobei die Auflage und das Haltemittel (4) mittels eines Steges (6) miteinander verbunden sind,
**dadurch gekennzeichnet, dass** der Steg (6) mit den Befestigungsmitteln versehen ist, wobei die Auflage (2) und das Haltemittel (4) jeweils durch offene Hohlkörper (7, 8) seitens der Ansetzung an der senkrechten Konstruktion derart gebildet sind, dass Ausnehmungen ohne Hinterschneidungen gebildet werden, um Kernen einer Kunststoffgießform den gleichzeitigen Auszug in einer zur Auszugsrichtung eines Kernes derselben Form parallelen und entgegengesetzten Richtung zur Bildung der den Brettrand aufnehmenden Kuppelaufnahme zu erlauben.

2. Regal nach Anspruch 1, **dadurch gekennzeichnet, daß** im Steg (6) mit dem Auszugsvorgang der Form eine das Befestigungsmittel aufnehmende Bohrung (3) hergestellt wird.

3. Regal nach Anspruch 1, **dadurch gekennzeichnet, daß** die Oberfläche der Auflage (2) und/oder jene (4) des Haltemittels mit Erhebungen versehen sind, die den Auszug des Brettes aus der Aufnahme (5) erschweren.

## Claims

1. Shelf, comprising a support (2) for supporting a board in the region of its edge and securing means for securedly connecting the support (2) to a vertical structure, and having a retaining means (4) which extends substantially parallel to the support (2), and at a spacing therefrom, in such a manner that a coupling receiver for connection to the board is formed in such a manner that the board edge can be accommodated between the support (2) and the retaining means (4), the support and the retaining means (4) being interconnected by means of a web (6), **characterised in that** the web (6) is provided with the securing means, the support (2) and the retaining means (4) each being formed by open hollow bodies (7, 8) on the side of attachment to the vertical structure in such a manner that recesses are formed without undercut portions so as to permit cores of a plastics material injection mould assembly to be simultaneously extracted in a direction which is parallel to, and opposed to, the direction of extraction of a core of the same mould to form the coupling receiver which accommodates the board edge.

2. Shelf according to claim 1, **characterised in that** a bore (3), which accommodates the securing means, is produced in the web (6) during the extraction process of the mould.

3. Shelf according to claim 1, **characterised in that** the surface of the support (2) and/or that of the retaining means (4) are/is provided with raised portions which make it difficult to extract the board from the receiver (5).

## Revendications

1. Dispositif de rayonnage, constitué d'un appui (2) destiné à supporter un rayon au niveau de son bord et de moyens de fixation destinés à relier de façon fixe l'appui (2) à une structure verticale, lequel dispositif de rayonnage est doté d'un moyen de retenue (4) qui s'étend sensiblement parallèlement à l'appui (2) et à distance de celui-ci de façon à former un logement d'accouplement destiné au rayon de façon à pouvoir recevoir entre l'appui (2) et le moyen de retenue (4) le bord du rayon, l'appui et le moyen de retenue (4) étant reliés entre eux par une traverse (6),
**caractérisé en ce que** la traverse (6) est dotée des moyens de fixation, l'appui (2) et le moyen de retenue (4) étant formés chacun par un corps creux ouvert (7, 8) du côté de la fixation à la structure verticale de façon à former des évidements sans contre-dépouille pour permettre de retirer en même temps les noyaux d'un moule de moulage de matière plastique dans une direction parallèle et opposée au sens de retrait du noyau servant à former le logement de couplage recevant le bord du rayon.

2. Dispositif de rayonnage selon la revendication 1, **caractérisé en ce qu'**un alésage (3) destiné à recevoir le moyen de fixation est ménagé dans la traverse (6) avec le processus de retrait du moule.

3. Dispositif de rayonnage selon la revendication 1, **caractérisé en ce que** la surface de l'appui (2) et/ou celle du moyen de retenue (4) sont dotées d'élévations qui rendent difficile le retrait du rayon hors du logement (5).
